# EUROPÄISCHE PATENTANMELDUNG

(11) **EP 4 763 434 A1**
(43) Veröffentlichungstag der Anmeldung: **24.06.2026**
(21) Anmeldenummer: 25221911.8
(22) Anmeldetag: 09.12.2025
(51) Int. Cl.: B25F 5/00

(54) **VERFAHREN ZUM BETREIBEN ELEKTRISCHER ARBEITSGERÄTE, STEUERUNGEN FÜR ELEKTRISCHE ARBEITSGERÄTE, ELEKTRISCHE ARBEITSGERÄTE UND VERLÄNGERUNGSVORRICHTUNGEN**

(30) Priorität: 20.12.2024 DE 102024139421
(71) Anmelder: Andreas Stihl AG & Co. KG, 71336 Waiblingen (DE)
(72) Erfinder: Holz, Philipp, 73525 Schwäbisch Gmünd (DE)

(57) **Zusammenfassung**

Die Erfindung betrifft Verfahren zum Betreiben elektrischer Arbeitsgeräte, Steuerungen für elektrische Arbeitsgeräte, elektrische Arbeitsgeräte und Verlängerungsvorrichtungen 300. Zum Betreiben des elektrischen Arbeitsgeräts werden eine Spannungsquelle, eine Steuerung und eine Geräteschnittstelle verwendet. Die Geräteschnittstelle ist ausgebildet, um die Spannungsquelle oder eine Verlängerungsvorrichtung 300 zur Versorgung des elektrischen Arbeitsgeräts mit elektrischer Energie unmittelbar an die Geräteschnittstelle zu koppeln und dabei mindestens eine elektrische Verbindung herzustellen. Im Rahmen des Verfahrens wird mithilfe der mindestens einen elektrischen Verbindung über die Geräteschnittstelle eine Betriebsgröße der Spannungsquelle erfasst und dahingehend ausgewertet, ob die Spannungsquelle oder die Verlängerungsvorrichtung 300 unmittelbar an der Geräteschnittstelle angekoppelt ist. Das elektrische Arbeitsgerät kann nach Abschluss des Verfahrens von der Steuerung abhängig vom Ergebnis der Auswertung gesteuert werden.

## Beschreibung

### Gebiet der Erfindung

Die Erfindung betrifft Verfahren zum Betreiben elektrischer Arbeitsgeräte, Steuerungen für elektrische Arbeitsgeräte, elektrische Arbeitsgeräte und Verlängerungsvorrichtungen.

### Stand der Technik

Aus dem Stand der Technik sind Verfahren zum Betreiben elektrischer Arbeitsgeräte, Steuerungen für elektrische Arbeitsgeräte, elektrische Arbeitsgeräte und Verlängerungsvorrichtungen bekannt, bspw. aus den Offenlegungsschriften DE 10 2021 206 899 A1, WO 2022/109232 A1 und EP 4 112 232 A1.

### Lösung:

Die Erfindung geht aus von einem Verfahren zum Betreiben eines elektrischen Arbeitsgeräts unter Verwendung einer Spannungsquelle zur Versorgung des elektrischen Arbeitsgeräts mit elektrischer Energie, einer Steuerung und einer Geräteschnittstelle. Die Geräteschnittstelle ist ausgebildet, um die Spannungsquelle oder eine Verlängerungsvorrichtung zur Versorgung des elektrischen Arbeitsgeräts mit elektrischer Energie unmittelbar an die Geräteschnittstelle zu koppeln und dabei mindestens eine elektrische Verbindung herzustellen. Die Verlängerungsvorrichtung weist eine geräteseitige Verlängerungsschnittstelle und eine spannungsquellenseitige Verlängerungsschnittstelle auf, wobei die geräteseitige Verlängerungsschnittstelle und die spannungsquellenseitige Verlängerungsschnittstelle ausgebildet sind, um das elektrische Arbeitsgerät mithilfe der Geräteschnittstelle unmittelbar an die geräteseitige Verlängerungsschnittstelle und die Spannungsquelle unmittelbar an die spannungsquellenseitige Verlängerungsschnittstelle zur Versorgung des elektrischen Arbeitsgeräts mit elektrischer Energie zu koppeln und dabei die mindestens eine elektrische Verbindung zu verlängern. Das Verfahren umfasst folgende Schritte:
- eine Betriebsgröße der Spannungsquelle wird von der Steuerung mithilfe der mindestens einen elektrischen Verbindung über die Geräteschnittstelle erfasst;
- die Betriebsgröße wird von der Steuerung dahingehend ausgewertet, ob die Spannungsquelle oder die Verlängerungsvorrichtung unmittelbar an der Geräteschnittstelle angekoppelt ist, wobei von der Steuerung nach einer Veränderung der Betriebsgröße gesucht wird, die kennzeichnend für die Verlängerungsvorrichtung ist und der Betriebsgröße von der Verlängerungsvorrichtung aufgeprägt wird.

Im Rahmen des Verfahrens kann die Spannungsquelle auf unterschiedliche Weise mit dem elektrischen Arbeitsgerät gekoppelt sein zur Versorgung des elektrischen Arbeitsgeräts mit elektrischer Energie. Die Spannungsquelle kann bspw. unmittelbar an der Geräteschnittstelle des elektrischen Arbeitsgeräts angekoppelt sein. In vielen Fällen kann die Spannungsquelle oder wenigstens ein Teil der Spannungsquelle dazu in die Geräteschnittstelle eingesteckt bzw. eingeschoben sein. Diese Art der Kopplung kann auch als direkte Kopplung der Spannungsquelle mit dem elektrischen Arbeitsgerät bezeichnet werden. Im Gegensatz dazu kann die Spannungsquelle auch indirekt mit dem elektrischen Arbeitsgerät gekoppelt sein, und zwar über die Verlängerungsvorrichtung. Dazu kann die Spannungsquelle oder wenigstens ein Teil davon in die spannungsquellenseitige Verlängerungsschnittstelle eingesteckt bzw. eingeschoben werden und die Verlängerungsvorrichtung mit der geräteseitigen Schnittstelle in die Geräteschnittstelle des elektrischen Arbeitsgeräts. Die Spannungsquelle kann somit unmittelbar mit der Verlängerungsvorrichtung über die spannungsquellenseitige Verlängerungsschnittstelle und die Verlängerungsvorrichtung unmittelbar mit dem elektrischen Arbeitsgerät über die Geräteschnittstelle und die geräteseitige Verlängerungsschnittstelle gekoppelt sein. Insbesondere kann die unmittelbare Kopplung der Spannungsquelle mit der Verlängerungsvorrichtung in der gleichen Weise erfolgen wie die unmittelbare Kopplung der Spannungsquelle mit dem elektrischen Arbeitsgerät.

Die Kopplung der Spannungsquelle mit dem elektrischen Arbeitsgerät direkt über die Geräteschnittstelle oder indirekt über die spannungsquellenseitige Verlängerungsschnittstelle und der an dem elektrischen Arbeitsgerät gekoppelten Verlängerungsvorrichtung erfolgt u.a. zur Versorgung des elektrischen Arbeitsgeräts mit elektrischer Energie. Dazu werden eine bzw. mehrere entsprechende elektrische Verbindungen hergestellt. Eine elektrische Verbindung kann sich dabei insbesondere dadurch auszeichnen, dass ein elektrischer Strom über die elektrische Verbindung fließen kann, im Gegensatz zu einer drahtlosen Funkverbindung. Durch ein Zwischenschalten der Verlängerungsvorrichtung können die eine bzw. die mehreren elektrischen Verbindungen entsprechend verlängert werden. Die Verlängerung der einen oder mehreren elektrischen Verbindungen erfolgt dabei in vielen Fällen um eine räumliche Ausdehnung der Verlängerungsvorrichtung bzw. um eine Länge, die einer räumlich körperlichen Ausdehnung der Verlängerungsvorrichtung entspricht. In vielen Fällen werden die Spannungsquelle, die Verlängerungsvorrichtung und/oder das elektrische Arbeitsgerät auch mechanisch miteinander verbunden bzw. gekoppelt. Die mechanische Verbindung kann dabei starr ausgeprägt sein, bspw. über Rast- bzw. Schnapp-Verbindungen. Sie kann aber auch flexibel bspw. über entsprechend flexible Gelenke, Steckerverbinder und/oder Kabel ausgeführt sein.

Mithilfe des Verfahrens kann von der Steuerung eine Betriebsgröße der Spannungsquelle mithilfe mindestens einer der oben genannten elektrischen Verbindungen über die Geräteschnittstelle erfasst und dahingehend analysiert werden, ob die Spannungsquelle unmittelbar bzw. direkt mit dem elektrischen Arbeitsgerät oder indirekt über die Verlängerungsvorrichtung gekoppelt ist. Dazu wird die Betriebsgröße von der Steuerung auf eine Veränderung hin untersucht, die kennzeichnend für die Verlängerungsvorrichtung ist. Ist die Spannungsquelle unmittelbar mit dem elektrischen Arbeitsgerät gekoppelt, kann dies von der Steuerung daran erkannt werden, dass die Betriebsgröße keine Veränderung aufweist, die kennzeichnend für die Verlängerungsvorrichtung ist. Ist die Spannungsquelle indirekt mit dem elektrischen Arbeitsgerät gekoppelt, d.h. über die Verlängerungsvorrichtung, kann dies von der Steuerung daran erkannt werden, dass die Betriebsgröße die oben genannte Veränderung aufweist. Dazu wird die Betriebsgröße von der Steuerung dahingehend ausgewertet, ob die Spannungsquelle oder die Verlängerungsvorrichtung unmittelbar an der Geräteschnittstelle angekoppelt ist, wobei von der Steuerung nach einer Veränderung der Betriebsgröße gesucht wird, die kennzeichnend für die Verlängerungsvorrichtung ist und der Betriebsgröße von der Verlängerungsvorrichtung aufgeprägt wird.

Die Veränderung kann von der Steuerung bspw. durch einen Vergleich eines erfassten Werts der Betriebsgröße mit und ohne Verlängerung erkannt werden. Vergleichswerte können dabei in einem Speicher der Steuerung hinterlegt werden. Erforderlich wäre dann lediglich eine Messung bzw. das Erfassen eines Werts der Betriebsgröße, damit von der Steuerung festgestellt werden kann, ob die Spannungsquelle unmittelbar bzw. direkt mit dem elektrischen Arbeitsgerät oder indirekt über die Verlängerungsvorrichtung gekoppelt ist. Denkbar ist hier auch ein Einlernen bzw. Kalibrieren der Steuerung.

Das Aufprägen kann durch bloße Verlängerung der Laufzeiten und interne Widerstände der Verlängerungsvorrichtung erfolgen. Die Verlängerungsvorrichtung kann auch eine Komponente aufweisen, die eine bestimmte Veränderung gezielt aufprägt. Eine Möglichkeit wäre bspw. ein Verzögerungsglied einzusetzen, mit dem die Laufzeit zur Bestimmung der Betriebsgröße gezielt verändert werden können. Somit ist es möglich, das Zwischenschalten einer Verlängerungsvorrichtung zu erkennen, ohne eine Werte-Manipulation der Betriebsgröße bzw. eines der Betriebsgröße entsprechenden Signals vorzunehmen. Es wird nur der zeitliche Verlauf verändert.

Das elektrische Arbeitsgerät kann nach Abschluss des Verfahrens von der Steuerung abhängig vom Ergebnis der Auswertung gesteuert werden. Aufgrund der indirekten Kopplung über die Verlängerungsvorrichtung kann es bspw. notwendig sein, Steuersignale eines Bedieners des elektrischen Arbeitsgeräts nicht von geräteseitigen Eingabevorrichtungen zu erfassen, sondern von Eingabevorrichtungen der Verlängerungsvorrichtung. Des Weiteren kann der Spannungsabfall, der sich durch eine indirekte Kopplung der Spannungsquelle über die Verlängerungsvorrichtung ergeben kann, von der Steuerung berücksichtigt werden.

Die Betriebsgröße wird von der Steuerung mithilfe der mindestens einen elektrischen Verbindung über die Geräteschnittstelle erfasst. Dazu kann in vielen Fällen eine bzw. mehrere bereits vorhandene elektrische Verbindungen bzw. Signalleitungen verwendet werden. Zur Durchführung des Verfahrens sind demnach in vielen Fällen keine zusätzlichen Verbindungen bzw. Leitungen notwendig. Das Verfahren kann jedoch auch unter Verwendung zusätzlicher Verbindungen bzw. Leitungen durchgeführt werden.

Die Spannungsquelle kann eine Wechsel- oder Gleichspannungsquelle sein. Die Spannungsquelle kann insbesondere ein Batteriepack sein. In einer Ausbildung als Batteriepack kann die Spannungsquelle sowohl ein Pack aufgebaut aus Primärzellen als auch ein Pack aufgebaut aus Sekundärzellen bzw. ein Akkupack sein. Die Spannungsquelle kann insbesondere ein wiederaufladbarer Batteriepack sein.

Die Betriebsgröße kann von der Steuerung in Echtzeit erfasst werden, so dass die Steuerung die Informationen über die Spannungsquelle oder Werte der Betriebsgröße oder Informationen und Werte zur Bildung derselben, die gerade von der Spannungsquelle zur Verfügung gestellt werden, erfassen und dahingehend auswerten kann, ob die Spannungsquelle oder die Verlängerungsvorrichtung unmittelbar an der Geräteschnittstelle angekoppelt ist. Die Informationen und Werte können dabei von der Steuerung erfasst bzw. gemessen, zu weiteren Berechnungen und zur Steuerung des elektrischen Arbeitsgeräts genutzt werden. Diese Prozesse können in Echtzeit ablaufen, d.h. bspw. innerhalb eines Zeitintervalls von 1 ms. Es sind aber auch kleinere Zeiträume von bspw. 0,1 ms oder auch größere Zeiträume von bspw. 100 ms denkbar.

Das Verfahren kann beim Betrieb des elektrischen Arbeitsgeräts, insbesondere beim Starten des elektrischen Arbeitsgeräts, ausgeführt werden. Das Verfahren kann einmal bzw. mehrmals wiederholt werden, um das Vorhandensein oder Nichtvorhandensein der Verlängerungsvorrichtung zuverlässiger zu erkennen. Das Verfahren kann in periodischen Abständen wiederholt werden, bspw. in zeitlichen Abständen von 0,1 ms, 1 ms, 5 ms, 20 ms, 100 ms, 500 ms oder 1 s. Es kann insbesondere auch dann nochmals durchgeführt bzw. wiederholt werden, wenn von der Steuerung eine relevante Änderung der Betriebsgröße erfasst wird. Eine relevante Änderung liegt bspw. vor, wenn die Änderung größer als oder gleich 0,1 %, 0,2 % oder 1 % eines zuvor bestimmten Werts der Betriebsgröße oder eines Nominalwerts bzw. Absolutwerts der Betriebsgröße ist. Insbesondere wenn eine Änderung ein Lösen der Kopplung der Spannungsquelle oder der Verlängerungsvorrichtung anzeigt, bspw. weil das entsprechende Signal zur Bildung der Betriebsgröße nicht mehr von der Steuerung erfasst werden kann. Das Verfahren kann dann so lange wiederholt werden, bis das entsprechende Signal wieder von der Steuerung erfasst werden kann.

Da die Betriebsgröße mithilfe der mindestens einen elektrischen Verbindung über die Geräteschnittstelle erfasst wird und die Spannungsquelle auch indirekt über die Verlängerungsvorrichtung mit dem elektrischen Arbeitsgerät verbunden werden kann, kann die Betriebsgröße von der Verlängerungsvorrichtung verändert werden. Die Veränderung kann dabei derart erfolgen, dass die Veränderung kennzeichnend für die Verlängerungsvorrichtung ist bzw. für die indirekte Kopplung der Spannungsquelle mit dem elektrischen Arbeitsgerät über die Verlängerungsvorrichtung. Der Betriebsgröße können dabei Informationen über die Verlängerungsvorrichtung aufgeprägt werden, da die Betriebsgröße über die Geräteschnittstelle sowie die geräte- und batteriepackseitige Verlängerungsschnittstelle und entsprechende elektrische Verbindungen erfasst wird.

Das elektrische Arbeitsgerät kann einen Normalbetriebsmodus und einen Verlängerungsbetriebsmodus aufweisen. Das elektrische Arbeitsgerät kann demnach von der Steuerung in den Normalbetriebsmodus versetzt werden, wenn die Auswertung der Steuerung ergibt, dass die Spannungsquelle unmittelbar an der Geräteschnittstelle angekoppelt ist. Ergibt die Auswertung der Steuerung, dass die Verlängerungsvorrichtung unmittelbar an der Geräteschnittstelle angekoppelt ist, kann das elektrische Arbeitsgerät von der Steuerung in den Verlängerungsbetriebsmodus versetzt werden. Auf diese Weise kann der Betrieb des elektrischen Arbeitsgeräts daran angepasst werden, ob die Versorgung mit elektrischer Energie mit einer unmittelbar am Arbeitsgerät angekoppelten Spannungsquelle oder indirekt über die Verlängerungsvorrichtung erfolgt. Das elektrische Arbeitsgerät kann damit zuverlässiger betrieben werden. Im Verlängerungsbetriebsmodus können auch Funktionalitäten, die über die Verlängerungsvorrichtung nicht beeinflussbar sind, ausgeschaltet oder auf einen vorgegebenen Modus gesetzt werden. Genauso können im Verlängerungsmodus Funktionalitäten zur Verfügung stehen, die nur im Betrieb mit der Verlängerungsvorrichtung möglich sind. Eine Abfrage entsprechender Steuerbefehle kann im Normalbetriebsmodus des elektrischen Arbeitsgeräts entfallen.

Die Geräteschnittstelle kann ausgebildet sein, um eine Signalleitung der Spannungsquelle oder der Verlängerungsvorrichtung mit der Steuerung des elektrischen Arbeitsgeräts zu verbinden. Die Betriebsgröße kann dabei von der Steuerung mithilfe der Signalleitung erfasst werden. Mit dem Verfahren können somit bereits vorhandene Signalleitungen genutzt werden, um den Betrieb des elektrischen Arbeitsgeräts an das Vorhandensein der Verlängerungsvorrichtung anzupassen. Zusätzliche Signalleitungen zur Übertragung von Informationen, ob die Spannungsquelle direkt oder indirekt mit dem elektrischen Arbeitsgerät gekoppelt ist, sind somit nicht notwendig.

Die Betriebsgröße kann von der Steuerung bspw. dadurch erfasst werden, dass von der Steuerung ein zeitlicher Verlauf einer Messgröße der Spannungsquelle mithilfe der mindestens einen elektrischen Verbindung erfasst und die Betriebsgröße mithilfe des zeitlichen Verlaufs der Messgröße gebildet wird. Auf diese Weise lassen sich Leitungen, auf denen sonst lediglich Informationen über zeitlich nur langsam variierende Messgrößen transportiert werden, besser ausnutzen.

Die Betriebsgröße kann eine Zeitspanne sein und die Zeitspanne von der Steuerung mithilfe des zeitlichen Verlaufs berechnet bzw. bestimmt werden. Die Betriebsgröße kann demnach eine Signallaufzeit bzw. die Zeit sein, die benötigt wird, um die Temperatur oder - wenn die Spannungsquelle als Batteriepack ausgebildet ist - den Lade- und/oder Gebrauchszustand des Batteriepacks mithilfe eines entsprechenden Signals zu bestimmen. Die Betriebsgröße kann auch mithilfe der Form, insbesondere der Breite oder Verkippung bzw. Asymmetrie, der Umgebung von Maxima bzw. Minima (oft auch als Peaks bezeichnet) in den oben genannten Funktionen bzw. Zeitreihen gebildet werden.

Die Messgröße kann eine Spannung, ein Strom, ein Widerstand und/oder eine Temperatur des Batteriepacks sein oder einer Spannung, einem Strom, einem Widerstand und/oder einer Temperatur des Batteriepacks entsprechen. Die Messgröße kann bspw. die Temperatur der Spannungsquelle oder ein der Temperatur der Spannungsquelle entsprechendes Temperatursignal sein. Die Temperatur bzw. das Temperatursignal kann dabei mithilfe eines temperaturabhängigen Widerstands bspw. eines Negative-Temperature-Coefficient-Thermistors (auch NTC genannt) bestimmt bzw. erfasst werden. Ist die Spannungsquelle ein Batteriepack, kann die Messgröße Informationen über einen Innenwiderstand einer oder mehrerer Zellen des Batteriepacks umfassen bzw. mithilfe entsprechender Messungen bzw. Signale gebildet werden. Das Verfahren bietet in diesen Fällen insbesondere den Vorteil, dass der Spannungsbereich für derartige Messungen oder der oben genannten Signale, insbesondere des Temperatursignals, unverändert genutzt werden kann.

Die mindestens eine elektrische Verbindung kann über die Geräteschnittstelle von der Steuerung mit einem Testsignal beaufschlagt werden, um die Betriebsgröße zu erfassen. Die Verlängerungsvorrichtung kann demnach von der Steuerung bspw. anhand einer Impulsantwort auf einer vorhandenen Leitung erkannt werden, die zum Transport von Informationen über die Messgröße dient.

Das elektrische Arbeitsgerät kann ausgebildet sein, um mit elektrischer Energie einer Spannungsquelle aus einer Mehrzahl verschiedener Spannungsquellen und/oder Spannungsquellentypen betrieben zu werden. Die Geräteschnittstelle ist in diesem Fall ausgebildet, um jede Spannungsquelle aus der Mehrzahl der verschiedenen Spannungsquellen und/oder Spannungsquellentypen zur Versorgung des elektrischen Arbeitsgeräts mit elektrischer Energie unmittelbar an die Geräteschnittstelle zu koppeln und dabei die mindestens eine elektrische Verbindung herzustellen. Die Betriebsgröße kann dabei Informationen umfassen, die jeder der Spannungsquellen und/oder Spannungsquellentypen eindeutig zuordenbar sind, so dass die Betriebsgröße von der Steuerung zusätzlich dahingehend ausgewertet werden kann, welche Spannungsquelle aus der Mehrzahl der verschiedenen Spannungsquellen und/oder Spannungsquellentypen unmittelbar an der Geräteschnittstelle und/oder der spannungsquellenseitigen Verlängerungsschnittstelle gekoppelt ist. Der Betrieb des elektrischen Arbeitsgeräts kann damit an die jeweils angekoppelte Spannungsquelle, insbesondere die Leistungsparameter der Spannungsquelle und/oder des Spannungsquellentyps, angepasst werden.

Die Information, die einer Spannungsquelle und/oder einem Spannungsquellentyp zugeordnet werden kann, kann der Betriebsgröße - ähnlich zu der Veränderung der Betriebsgröße durch Verlängerungsvorrichtung - aufgeprägt werden. Das Aufprägen kann bspw. durch eine Komponente der jeweiligen Spannungsquelle und/oder des Spannungsquellentyps erfolgen, bspw. durch ein Verzögerungsglied, mit dem die Laufzeit zur Bestimmung der Betriebsgröße gezielt verändert werden kann. Ein derartiges Verzögerungsglied kann bspw. ein Kondensator oder eine Spule bzw. Induktivität sein. Dabei ist eine Kaskadierung möglich. Beispielsweise kann ein Kondensator mit einer kleinen Kapazität in der Verlängerungsvorrichtung und Kondensatoren mit größeren Kapazitäten in den Spannungsquellen verwendet werden oder umgekehrt. Mit dem Verfahren kann somit nicht nur eine Verlängerungsvorrichtung, sondern auch verschiedene Spannungsquellen oder Spannungsquellentypen und ggf. noch weitere Vorrichtungen, die mit dem elektrischen Arbeitsgerät gekoppelt werden können, erkannt werden.

Die Erfindung betrifft ferner eine Steuerung für ein elektrisches Arbeitsgerät, die ausgebildet ist, um unter Verwendung einer Spannungsquelle zur Versorgung des elektrischen Arbeitsgeräts mit elektrischer Energie und einer Geräteschnittstelle die Verfahrensschritte eines der soeben beschriebenen Verfahren durchzuführen. Dabei ist die Geräteschnittstelle ausgebildet, um die Spannungsquelle oder eine Verlängerungsvorrichtung zur Versorgung des elektrischen Arbeitsgeräts mit elektrischer Energie der Spannungsquelle unmittelbar an die Geräteschnittstelle zu koppeln und dabei mindestens eine elektrische Verbindung herzustellen. Zudem weist die Verlängerungsvorrichtung eine geräteseitige Verlängerungsschnittstelle und eine spannungsquellenseitige Verlängerungsschnittstelle auf, wobei die geräteseitige Verlängerungsschnittstelle und die spannungsquellenseitige Verlängerungsschnittstelle ausgebildet sind, um das elektrische Arbeitsgerät mithilfe der Geräteschnittstelle unmittelbar an die geräteseitige Verlängerungsschnittstelle und die Spannungsquelle unmittelbar an die spannungsquellenseitige Verlängerungsschnittstelle zur Versorgung des elektrischen Arbeitsgeräts mit elektrischer Energie der Spannungsquelle zu koppeln und dabei die mindestens eine elektrische Verbindung zu verlängern. Die Verlängerungsvorrichtung ist dabei ausgebildet, um einer Betriebsgröße der Spannungsquelle eine Veränderung aufzuprägen, die kennzeichnend für die Verlängerungsvorrichtung ist.

Zudem geht die Erfindung aus von einem elektrischen Arbeitsgerät mit einer Steuerung wie soeben beschrieben. Die Steuerung des elektrischen Arbeitsgeräts ist dabei ausgebildet, um unter Verwendung einer Spannungsquelle zur Versorgung des elektrischen Arbeitsgeräts mit elektrischer Energie und einer Geräteschnittstelle die Verfahrensschritte eines der soeben beschriebenen Verfahren durchzuführen. Dabei ist die Geräteschnittstelle ausgebildet, um die Spannungsquelle oder eine Verlängerungsvorrichtung zur Versorgung des elektrischen Arbeitsgeräts mit elektrischer Energie der Spannungsquelle unmittelbar an die Geräteschnittstelle zu koppeln und dabei mindestens eine elektrische Verbindung herzustellen. Zudem weist die Verlängerungsvorrichtung eine geräteseitige Verlängerungsschnittstelle und eine spannungsquellenseitige Verlängerungsschnittstelle auf, wobei die geräteseitige Verlängerungsschnittstelle und die spannungsquellenseitige Verlängerungsschnittstelle ausgebildet sind, um das elektrische Arbeitsgerät mithilfe der Geräteschnittstelle unmittelbar an die geräteseitige Verlängerungsschnittstelle und die Spannungsquelle unmittelbar an die spannungsquellenseitige Verlängerungsschnittstelle zur Versorgung des elektrischen Arbeitsgeräts mit elektrischer Energie der Spannungsquelle zu koppeln und dabei die mindestens eine elektrische Verbindung zu verlängern. Die Verlängerungsvorrichtung ist dabei ausgebildet, um einer Betriebsgröße der Spannungsquelle eine Veränderung aufzuprägen, die kennzeichnend für die Verlängerungsvorrichtung ist.

Ein weiterer Ausgangspunkt für die Erfindung ist eine Verlängerungsvorrichtung für ein elektrisches Arbeitsgerät wie es soeben beschrieben wurde, wobei die Verlängerungsvorrichtung ausgebildet ist, um einer Betriebsgröße einer Spannungsquelle eine für die Verlängerungsvorrichtung kennzeichnende Veränderung aufzuprägen.

Die Verlängerungsvorrichtung kann dabei eine zusätzliche elektrische Komponente aufweisen, das ausgebildet ist, um der Betriebsgröße der Spannungsquelle die für die Verlängerungsvorrichtung kennzeichnende Veränderung aufzuprägen. Derartige Komponenten ermöglichen ein zuverlässiges Erkennen einer zwischengeschalteten Verlängerungsvorrichtung.

Die zusätzliche elektrische Komponente kann bspw. ein Kondensator und/oder eine Spule sein oder umfassen. Kondensatoren und/oder Spulen bieten kostengünstige Umsetzungsmöglichkeiten zur Umsetzung eines Zeitverzögerungselement. Die zusätzliche elektrische Komponente kann auch ein Zeitverzögerungselement sein, um die oben beschriebene Impulsantwort auf eine für die Verlängerungsvorrichtung kennzeichnende Weise zu verändern.

Ausgangspunkt der Erfindung ist zudem ein System umfassend ein elektrisches Arbeitsgerät und eine Verlängerungsvorrichtung wie soeben beschrieben.

Zudem geht die Erfindung aus von einem Computerprogramm, umfassend Befehle, die bewirken, dass eine Steuerung wie oben beschrieben die Verfahrensschritte eines der oben beschriebenen Verfahren ausführt.

Die Erfindung geht auch aus von einem computerlesbaren Medium, auf dem das soeben beschriebene Computerprogramm gespeichert ist.

Weitere Merkmale und Aspekte der Erfindung ergeben sich aus den nachfolgenden Figuren, in denen im Einzelnen Ausführungsbeispiele der Erfindung dargestellt sind. Die dargestellten Ausführungsbeispiele sind exemplarisch. Es versteht sich, dass es eine Reihe weiterer unterschiedlicher Möglichkeiten gibt, die Erfindung auszuführen. Es zeigen:
- Fig. 1: ein elektrisches Arbeitsgerät,
- Fig. 2: einen Batteriepack,
- Fig. 3: eine Verlängerungsvorrichtung,
- Fig. 4: einen Batteriepack,
- Fig. 5: einen Ablaufplan eines erfindungsgemäßen Verfahrens, und
- Fig. 6: ein Diagramm.

Fig. 1 zeigt ein handgeführtes elektrisches Arbeitsgerät 100 mit einem Elektromotor 110. Der Elektromotor 110 ist mit elektrischen Leitungen 112 und 114 elektrisch verbunden. Die elektrischen Leitungen 112 und 114 sind ihrerseits mit einer Steuerung bzw. Elektronik 120 elektrisch verbunden. Demnach ist der Elektromotor 110 über die elektrischen Leitungen 112 und 114 mit der Elektronik 120 elektrisch verbunden.

Die Elektronik 120 ist ihrerseits über elektrische Leitungen 122 126 und 128 mit einer Kontaktplatte 130 elektrisch verbunden. Die Kontaktplatte 130 stellt eine Geräteschnittstelle des elektrischen Arbeitsgeräts 100 dar. Die Kontaktplatte 130 der Geräteschnittstelle weist Kontakte 132, 134, 136 und 138 auf. Dabei sind der Kontakt 132 mit der elektrischen Leitung 122, der Kontakt 134 mit einer elektrischen Leitung 124, der Kontakt 136 mit der elektrischen Leitung 126 und der Kontakt 138 mit der elektrischen Leitung 128 elektrisch verbunden. Die elektrische Leitung 124 ist zudem mit einem Schalter 140 verbunden. Durch Schließen des Schalters 140 kann die elektrische Leitung 124 mit der elektrischen Leitung 126 elektrisch verbunden werden. In diesem Fall ist die Elektronik 120 mit dem Kontakt 134 über die elektrische Leitungen 124 und 126 sowie den geschlossenen Schalter 140 elektrisch verbunden. Zudem ist die Elektronik 120 mit einer elektrischen Leitung 129 elektrisch verbunden. Die elektrische Leitung 129 ist mit der elektrischen Leitung 124 elektrisch verbunden. Die Verbindung zwischen der Elektronik 120 und der elektrischen Leitung 128 zeichnet sich zudem durch einen Pull-up-Widerstand aus. Der Pull-up-Widerstand hat einen Wert von 3,3 kΩ. In anderen Ausführungen kann der Pull-up-Widerstand auch einen Wert in einem Bereich von 1 kΩ bis 100 kΩ aufweisen, insbesondere einen Wert in einem Bereich von 2 kΩ bis 20 kΩ.

Das elektrische Arbeitsgerät weist zudem ein Bedienelement 150 auf. Das Bedienelement 150 ist mit elektrischen Leitungen 152 und 154 elektrisch verbunden. Die elektrische Leitung 152 ist mit dem Schalter 140 elektrisch verbunden. Die elektrische Leitung 154 ist mit einem Potentiometer 160 elektrisch verbunden. Durch Betätigen des Bedienelements 150 kann der Schalter 140 geschlossen und mithilfe des mit dem Bedienelement 150 verbundenen Potentiometers 160 die Elektronik bzw. der Elektromotor gesteuert werden. Auf diese Weise kann ein Bediener des handgeführten elektrischen Arbeitsgeräts 100 der Elektronik 120 vorgeben, mit welcher Drehzahl der Elektromotor 110 betrieben werden soll.

In diesem Ausführungsbeispiel wird die Drehzahl mithilfe eines Potentiometers vorgegeben. Die Drehzahl kann aber auch mit anderen Mitteln vorgegeben werden, bspw. mithilfe eines oder mehrerer Hall-Sensoren.

Fig. 2 zeigt einen Batteriepack 200, mit dem das elektrische Arbeitsgerät 100 betrieben werden kann. Der Batteriepack 200 weist Kontakte 232, 234 und 238 auf. Mit den Kontakten 232, 234 und 238 kann der Batteriepack 200 mit dem elektrischen Arbeitsgerät 100 elektrisch verbunden werden. Dabei bilden der Kontakt 232 das dem Kontakt 132 entsprechende Gegenstück, der Kontakt 234 das dem Kontakt 134 entsprechende Gegenstück und der Kontakt 238 das dem Kontakt 138 entsprechende Gegenstück. Ist der Batteriepack 200 mit dem elektrischen Arbeitsgerät 100 elektrisch über die Kontakte 132, 134, 232 und 234 verbunden, wird die Elektronik 120 über die elektrischen Leitungen 122 und 129 mit elektrischer Energie des Batteriepacks 200 versorgt. Der Elektromotor 110 kann durch Schließen des Schalters 140 über die elektrischen Leitungen 122, 124 und 126 sowie den elektrischen Leitungen 112 und 114 mit elektrischer Energie versorgt werden.

Der Batteriepack verfügt zudem über einen Negative-Temperature-Coefficient-Thermistor 210 (kurz NTC 210). Der NTC 210 ist über elektrische Leitungen 222 und 228 mit den Kontakten 232 und 238 elektrisch verbunden. Über die Kontakte 232 und 238 kann somit ein NTC- bzw. Temperatursignal abgegriffen werden, das Informationen über die Temperatur des Batteriepacks 200 liefert.

Der Batteriepack 200 weist eine Mehrzahl von wiederaufladbaren Li-lonen-Zellen auf. In anderen Ausführungen kann der Batteriepack auch aus NiCd- oder Nickel-Metallhydrid-Zellen aufgebaut sein. Er kann anstatt aus Sekundärzellen auch aus Primärzellen aufgebaut sein.

Fig. 3 zeigt eine Verlängerungsvorrichtung 300. Die Verlängerungsvorrichtung 300 weist Kontakte 332, 334, 336, 338 auf, die eine geräteseitige Verlängerungsschnittstelle der Verlängerungsvorrichtung 300 darstellen. Mit den Kontakten 332, 334, 336 und 338 der geräteseitigen Verlängerungsschnittstelle kann die Verlängerungsvorrichtung 300 mit dem elektrischen Arbeitsgerät 100 elektrisch verbunden werden. Dabei bilden der Kontakt 332 das dem Kontakt 132 entsprechende Gegenstück, der Kontakt 334 das dem Kontakt 134 entsprechende Gegenstück, der Kontakt 336 das dem Kontakt 136 entsprechende Gegenstück und der Kontakt 338 das dem Kontakt 338 entsprechende Gegenstück.

Zudem verfügt die Verlängerungsvorrichtung 300 über Kontakte 392, 394 und 398, die eine spannungsquellenseitige Verlängerungsschnittstelle der Verlängerungsvorrichtung 300 darstellen. Mit den Kontakten 392, 394 und 398 der spannungsquellenseitigen Verlängerungsschnittstelle kann die Verlängerungsvorrichtung 300 mit dem Batteriepack 200 elektrisch verbunden werden. Dabei bilden der Kontakt 232 das dem Kontakt 392 entsprechende Gegenstück, der Kontakt 234 das dem Kontakt 394 entsprechende Gegenstück und der Kontakt 238 das dem Kontakt 398 entsprechende Gegenstück.

Die Verlängerungsvorrichtung 300 weist zudem elektrische Leitungen 322, 324, 326 und 328 auf. Die elektrische Leitung 322 verbindet den Kontakt 332 mit dem Kontakt 392. Die Kontakte 338 und 398 sind durch die elektrische Leitung 398 verbunden. Zudem verbindet die elektrische Leitung 324 die elektrischen Kontakte 334 und 394. Mit der elektrischen Leitung 326 ist der Kontakt 336 zudem mit einem Schalter 340 elektrisch verbunden. Der Schalter 340 ist zudem mit der elektrischen Leitung 324 verbunden, so dass durch Schließen des Schalters 340 der Kontakt 336 auch mit dem Kontakt 394 elektrisch verbunden werden kann.

Ist der Batteriepack 200 mit der Verlängerungsvorrichtung 300 und die Verlängerungsvorrichtung 300 mit dem elektrischen Arbeitsgerät 100 elektrisch über die Kontakte 132, 134, 232, 234, 332, 334, 392 und 394 verbunden, wird die Elektronik 120 über die elektrischen Leitungen 322, 324, 122 und 129 mit elektrischer Energie des Batteriepacks versorgt. Der Elektromotor 110 kann durch Schließen des Schalters 340 über die elektrischen Leitungen 322, 326, 122 und 126 sowie den elektrischen Leitungen 112 und 114 mit elektrischer Energie versorgt werden. In diesem Fall ist der Batteriepack 200 mit der Verlängerungsvorrichtung 300 und die Verlängerungsvorrichtung 300 mit dem elektrischen Arbeitsgerät 100 elektrisch auch über die Kontakte 138, 238, 338 und 398 verbunden, so dass die Elektronik 120 über die Kontakte 132, 138, 232, 238, 392 und 398 das NTC- bzw. Temperatursignal des NTC 210 abgreifen kann.

Der Batteriepack 200 kann unmittelbar mit dem elektrischen Arbeitsgerät 100 gekoppelt werden. Der Batteriepack 200 kann auch unmittelbar mit der Verlängerungsvorrichtung 300 gekoppelt werden und die Verlängerungsvorrichtung 300 mit dem daran gekoppelten Batteriepack 200 ihrerseits unmittelbar mit dem elektrischen Arbeitsgerät 100. Durch das Koppeln des Batteriepacks 200 mit der Verlängerungsvorrichtung 300 und der Verlängerungsvorrichtung 300 mit dem elektrischen Arbeitsgerät 100 werden nicht nur die oben beschriebenen elektrischen Verbindungen hergestellt, sondern auch mechanische Verbindungen. Mithilfe der Verlängerungsvorrichtung 300 kann somit der Arbeitsbereich, den ein Bediener mit dem elektrischen Arbeitsgeräts 100 von einem Ort bzw. Standort aus erreichen kann, vergrößert bzw. verlängert werden.

Die Verlängerungsvorrichtung verfügt zudem über ein Bedienelement 350. Das Bedienelement ist mit einer elektrischen Leitung 352 elektrisch verbunden. Die elektrische Leitung 352 ist zudem mit dem Schalter 340 elektrisch verbunden. Durch Betätigen des Bedienelements 350 kann ein Bediener der Verlängerungsvorrichtung 300 den Schalter 340 schließen. Im Gegensatz zu dem Bedienelement 150 weist das Bedienelement 350 keine weitere elektrische Leitung auf. Ist die Verlängerungsvorrichtung 300 demnach mit dem elektrischen Arbeitsgerät 100 gekoppelt und mit einem Batteriepack, bspw. dem Batteriepack 200, kann durch Betätigen des Bedienelements 350 der Elektronik 120 nicht vorgegeben werden, mit welcher Drehzahl der Elektromotor 110 betrieben werden soll. Der Elektromotor 110 wird deshalb von der Elektronik 120 mit seiner maximalen Drehzahl betrieben, wenn von der Elektronik 120 erkannt wird, dass der Batteriepack, bspw. der Batteriepack 200, indirekt über die Verlängerungsvorrichtung 300 mit dem elektrischen Arbeitsgerät 100 gekoppelt ist. In dieser Ausführungsform stellt dies einen guten Kompromiss zwischen der Komplexität der Verlängerungsvorrichtung 300 und den Anwendungsfällen dar, für die die Verlängerungsvorrichtung 300 konzipiert ist. **In** anderen Ausführungsbeispielen kann das Bedienelement 350 mit weiteren elektrischen Leitungen verbunden sein, um bspw. eine elektrische Verbindung zu dem Potentiometer 160 herzustellen und die Drehzahl des Elektromotors 110 auch über das Bedienelement 350 vorgeben zu können.

Des Weiteren weist die Verlängerungsvorrichtung 300 einen Kondensator 370 auf. Der Kondensator ist mit elektrischen Leitungen 372 und 374 elektrisch verbunden. Die elektrische Leitung 372 ist zudem mit der elektrischen Leitung 322 elektrisch verbunden und die elektrische Leitung 378 mit der elektrischen Leitung 328.

Fig. 4 zeigt einen Batteriepack 400. Der Batteriepack 400 weist viele Komponenten auf, die der Batteriepack 200 ebenfalls aufweist. Das elektrische Arbeitsgerät 100 kann auch mit dem Batteriepack 400 betrieben werden. Der Batteriepack 400 weist Kontakte 432, 434 und 438 auf. Mit den Kontakten 432, 434 und 438 kann der Batteriepack 400 mit dem elektrischen Arbeitsgerät 100 elektrisch verbunden werden. Dabei bilden der Kontakt 432 das dem Kontakt 132 entsprechende Gegenstück, der Kontakt 434 das dem Kontakt 134 entsprechende Gegenstück und der Kontakt 438 das dem Kontakt 138 entsprechende Gegenstück. Ist der Batteriepack 400 mit dem elektrischen Arbeitsgerät 100 elektrisch über die Kontakte 132, 134, 432 und 434 verbunden, wird die Elektronik 120 über die elektrischen Leitungen 122 und 129 mit elektrischer Energie des Batteriepacks 400 versorgt. Der Elektromotor 110 kann durch Schließen des Schalters 140 über die elektrischen Leitungen 122, 124 und 126 sowie den elektrischen Leitungen 112 und 114 mit elektrischer Energie versorgt werden.

Der Batteriepack 400 verfügt zudem über einen NTC 410. Der NTC 410 ist über elektrische Leitungen 422 und 428 mit den Kontakten 432 und 438 elektrisch verbunden. Über die Kontakte 432 und 438 kann somit ein NTC- bzw. Temperatursignal abgegriffen werden, das Informationen über die Temperatur des Batteriepacks 400 liefert.

Der Batteriepack 400 weist ebenfalls eine Mehrzahl von wiederaufladbaren Li-lonen-Zellen auf. In anderen Ausführungen kann der Batteriepack aber auch aus NiCd- oder Nickel-Metallhydrid-Zellen aufgebaut sein. Er kann anstatt aus Sekundärzellen auch aus Primärzellen aufgebaut sein.

Zusätzlich weist der Batteriepack 400 einen Kondensator 470 auf. Der Kondensator 470 ist mit den elektrischen Leitungen 422 und 428 elektrisch verbunden. Der Kondensator 470 und der NTC 410 sind somit bezüglich der Kontakte 432 und 438 parallelgeschaltet.

Fig. 5 zeigt einen Ablaufplan eines erfindungsgemäßen Verfahrens 500. Das Verfahren 500 wird von der Elektronik 120 des elektrischen Arbeitsgeräts 100 ausgeführt, um zu erkennen, ob das elektrische Arbeitsgerät 100 unmittelbar mit dem Batteriepack 200, dem Batteriepack 400 oder der Verlängerungsvorrichtung 300 gekoppelt ist. Das Verfahren 500 beginnt mit Schritt 510, in dem die Versorgung der Elektronik 120 mit elektrischer Energie eines Batteriepacks beginnt. Die Versorgung mit elektrischer Energie kann durch Einstecken des Batteriepacks 200 oder des Batteriepacks 400 in das elektrische Arbeitsgerät 100 erfolgen. Sie kann aber auch durch Einstecken des Batteriepacks 200 oder des Batteriepacks 400 in die Verlängerungsvorrichtung 300 und Einstecken der Verlängerungsvorrichtung 300 in das elektrische Arbeitsgerät 100 erfolgen.

In Schritt 520 wird die elektrische Leitung 128 von der Elektronik 120 für 5 ms mit einem Ohmschen Widerstand von 220 Ω auf Masse gezogen und dabei der zeitliche Verlauf der zwischen den Leitungen 128 und 122 anliegenden Spannung erfasst. Die Leitungen 122 und 128 sind dabei über die Kontakte 132 und 138 mit dem NTC 210 oder dem NTC 410 verbunden. Während dieser Zeit ist der Temperaturwert, der sonst zuverlässig mithilfe der Leitungen 122 und 128 und dem NTC 210 oder dem NTC 410 bestimmt werden kann, ungültig. Der Temperaturwert kann erst nach einer gewissen Zeit wieder zuverlässig über die Leitungen 122 und 128 und dem NTC 210 oder dem NTC 410 bestimmt werden. Da das Temperatursignal, das über die Leitungen 122 und 128 und dem NTC 210 oder dem NTC 410 erfasst bzw. abgegriffen werden kann, typischerweise um ein Vielfaches träger ist als die Impulsantwort auf das Ziehen der Leitung 128 auf Masse, kann auf die Temperaturmessung für die Zeit der Durchführung des Schritts 520 verzichtet werden. Anstelle des Ohmschen Widerstands von 220 Ohm können in anderen Ausführungsformen auch andere Widerstände verwendet werden, bspw. ein Ohmscher Widerstand von 100, 200 oder 300 Ohm. Die Zeitspanne, in der die Leitung 128 auf Masse gezogen wird, kann in anderen Ausführungsformen des Verfahrens auch anders gewählt werden, bspw. kann die Zeitspanne 2 ms, 4 ms, 6 ms oder 8 ms betragen.

Anschließend wird in Schritt 530 der erfasste Spannungsverlauf von der Elektronik dahingehend ausgewertet, wann sich die NTC-Spannung einstellt. Ohne die Verlängerungsvorrichtung 300 stellt sich die NTC-Spannung früher ein, und zwar für den Batteriepack 200 nach ca. 10 ms und für den Batteriepack 400 aufgrund der zusätzlichen Kapazität durch den Kondensator 470 nach ca. 60 ms. Mit zwischengeschalteter Verlängerungsvorrichtung 300 stellt sich die NTC-Spannung aufgrund der zusätzlichen Kapazität durch den Kondensator 370 ebenfalls verzögert ein, und zwar für den Batteriepack 200 erst nach ca. 20 ms und für den Batteriepack 400 erst nach ca. 70 ms. Die Elektronik kann somit erkennen, ob der Batteriepack 200, der Batteriepack 400 oder die Verlängerungsvorrichtung 300 unmittelbar mit dem elektrischen Arbeitsgerät gekoppelt ist. Das eigentliche NTC-Signal wird durch die Kondensatoren 370 bzw. 470 zwar beeinflusst, aber lediglich innerhalb tolerabler Fehlergrenzen bzw. für relativ kurze Zeit. In diesem Fall liegt die Abweichung durch den Einsatz der Kondensatoren 370 bzw. 470 zeitweise bei weniger als ca. 2 K. Die Abweichung ist also nicht dauerhaft, sondern besteht nur kurz, d.h. die Abweichung ist relativ schnell wieder in einem Bereich, der vernachlässigbar ist.

Im nächsten Schritt, Schritt 540, passt die Elektronik 120 den Betrieb des elektrischen Arbeitsgeräts 100 an das Ergebnis der Auswertung in Schritt 530 an. Für das elektrische Arbeitsgerät 100 stellt der Betrieb mit der oben beschriebenen Poti-Funktion, d.h. dass die Drehzahl des Elektromotors 110 mit dem Bedienelement 150 von einem Bediener vorgegeben werden kann, den Normalbetrieb dar. Wird jedoch die Verlängerungsvorrichtung 300 mit dem elektrischen Arbeitsgerät 100 gekoppelt, ist für das elektrische Arbeitsgerät 100 vorgesehen, dass der Elektromotor 110 mit einer vorgegebenen Drehzahl, insbesondere der maximalen Drehzahl, betrieben wird. Dieser Modus stellt den Verlängerungsbetriebsmodus für dieses Gerät dar. Mit dem Verfahren 500 kann zuverlässig erkannt werden, ob das elektrische Arbeitsgerät 100 mit der Verlängerungsvorrichtung 300 betrieben wird oder nicht und der Betriebsmodus des elektrischen Arbeitsgeräts 100 von der Elektronik 120 entsprechend angepasst werden.

Fig. 6 zeigt einen Spannungsverlauf 600 und einen Spannungsverlauf 610. Der Spannungsverlauf 600 wurde von der Elektronik 120 im Rahmen des Schritts 520 bei einer Ausführung des Verfahrens 500 erfasst, nachdem der Batteriepack 200 mit dem elektrischen Arbeitsgerät 100 gekoppelt wurde. Mithilfe des Spannungsverlaufs 600 wurde von der Steuerung erkannt, dass der Batteriepack 200 unmittelbar mit dem elektrischen Arbeitsgerät 100 gekoppelt wurde. Der Betrieb des elektrischen Arbeitsgeräts 100 wurde anschließend von der Steuerung dahingehend daran angepasst, dass der Elektromotor 110 mit einer Drehzahl betrieben wurde, die der Vorgabe des Bedieners durch das Potentiometer 160 entsprach. Der Spannungsverlauf 610 wurde von der Steuerung im Rahmen des Schritts 520 bei einer späteren Ausführung des Verfahrens 500 erfasst, nachdem der Batteriepack 200 über die Verlängerungsvorrichtung 300 mit dem elektrischen Arbeitsgerät 100 gekoppelt und das Verfahren 500 von der Steuerung wiederholt wurde. Dabei wurde von der Steuerung erkannt, dass der Batteriepack 200 über die Verlängerungsvorrichtung 300 mit dem elektrischen Arbeitsgerät 100 gekoppelt wurde. Der Betrieb des elektrischen Arbeitsgeräts 100 wurde anschließend von der Steuerung dahingehend daran angepasst, dass der Elektromotor 110 mit seiner Drehzahl betrieben wird.

## Patentansprüche

1. Verfahren (500) zum Betreiben eines elektrischen Arbeitsgeräts (100);
1.1 unter Verwendung einer Spannungsquelle (200; 400) zur Versorgung des elektrischen Arbeitsgeräts (100) mit elektrischer Energie,
1.2 einer Steuerung (120) und
1.3 einer Geräteschnittstelle,
1.3.1 wobei die Geräteschnittstelle ausgebildet ist, um die Spannungsquelle (200; 400) oder eine Verlängerungsvorrichtung (300) zur Versorgung des elektrischen Arbeitsgeräts (100) mit elektrischer Energie unmittelbar an die Geräteschnittstelle zu koppeln und dabei mindestens eine elektrische Verbindung herzustellen;
1.3.2 wobei die Verlängerungsvorrichtung (300) eine geräteseitige Verlängerungsschnittstelle und eine spannungsquellenseitige Verlängerungsschnittstelle aufweist;
1.3.3 wobei die Verlängerungsvorrichtung (300), die geräteseitige Verlängerungsschnittstelle und die spannungsquellenseitige Verlängerungsschnittstelle ausgebildet sind, um das elektrische Arbeitsgerät (100) mithilfe der Geräteschnittstelle unmittelbar an die geräteseitige Verlängerungsschnittstelle und die Spannungsquelle (200; 400) unmittelbar an die spannungsquellenseitige Verlängerungsschnittstelle zur Versorgung des elektrischen Arbeitsgeräts (100) mit elektrischer Energie zu koppeln und dabei die mindestens eine elektrische Verbindung zu verlängern;
mit folgenden Schritten:
1.4 eine Betriebsgröße der Spannungsquelle (200; 400) wird von der Steuerung (120) mithilfe der mindestens einen elektrischen Verbindung über die Geräteschnittstelle erfasst (520);
1.5 die Betriebsgröße wird von der Steuerung (120) dahingehend ausgewertet (530), ob die Spannungsquelle (200; 400) oder die Verlängerungsvorrichtung (300) unmittelbar an der Geräteschnittstelle angekoppelt ist;
1.5.1 wobei von der Steuerung (120) nach einer Veränderung der Betriebsgröße gesucht wird;
1.5.1.1 wobei die Veränderung kennzeichnend für die Verlängerungsvorrichtung (300) ist; und
1.5.1.2 der Betriebsgröße von der Verlängerungsvorrichtung (300) aufgeprägt wird.

2. Verfahren (500) nach dem vorhergehenden Anspruch,
**dadurch gekennzeichnet,**
2.1 dass das elektrische Arbeitsgerät (100) einen Normalbetriebsmodus und einen Verlängerungsbetriebsmodus aufweist;
2.2 dass das elektrische Arbeitsgerät (100) von der Steuerung (120) in den Normalbetriebsmodus versetzt (540) wird, wenn die Auswertung (530) der Steuerung (120) ergibt, dass die Spannungsquelle (200; 400) unmittelbar an der Geräteschnittstelle angekoppelt ist; und
2.3 dass das elektrische Arbeitsgerät (100) von der Steuerung (120) in den Verlängerungsbetriebsmodus versetzt (540) wird, wenn die Auswertung (530) der Steuerung (120) ergibt, dass die Verlängerungsvorrichtung (300) unmittelbar an der Geräteschnittstelle angekoppelt ist.

3. Verfahren (500) nach einem der vorhergehenden Ansprüche,
**dadurch gekennzeichnet,**
3.1 dass die Geräteschnittstelle ausgebildet ist, um eine Signalleitung der Spannungsquelle (200; 400) oder der Verlängerungsvorrichtung (300) mit der Steuerung (120) des elektrischen Arbeitsgeräts (100) zu verbinden; und
3.2 dass die Betriebsgröße von der Steuerung (120) mithilfe der Signalleitung erfasst (520) wird.

4. Verfahren (500) nach einem der vorhergehenden Ansprüche,
**dadurch gekennzeichnet,**
4.1 dass ein zeitlicher Verlauf (600, 610) einer Messgröße der Spannungsquelle (200; 400) von der Steuerung (120) mithilfe der mindestens einen elektrischen Verbindung über die Geräteschnittstelle erfasst (520) wird; und
4.2 dass die Betriebsgröße von der Steuerung (120) mithilfe des zeitlichen Verlaufs (600, 610) der Messgröße gebildet und auf diese Weise erfasst (520) wird.

5. Verfahren (500) nach dem unmittelbar vorhergehenden Anspruch,
**dadurch gekennzeichnet,**
**dass** die Betriebsgröße eine Zeitspanne ist und die Zeitspanne von der Steuerung (120) mithilfe des zeitlichen Verlaufs (600, 610) bestimmt wird.

6. Verfahren (500) nach einem der beiden unmittelbar vorhergehenden Ansprüche,
**dadurch gekennzeichnet,**
**dass** die Messgröße eine Spannung, ein Strom, ein Widerstand und/oder eine Temperatur der Spannungsquelle (200; 400) ist oder einer Spannung, einem Strom, einem Widerstand und/oder einer Temperatur der Spannungsquelle (200; 400) entspricht.

7. Verfahren (500) nach einem der vorhergehenden Ansprüche,
**dadurch gekennzeichnet,**
**dass** die mindestens eine elektrische Verbindung über die Geräteschnittstelle von der Steuerung (120) mit einem Testsignal beaufschlagt wird, um die Betriebsgröße zu erfassen (520).

8. Verfahren (500) nach einem der vorhergehenden Ansprüche,
**dadurch gekennzeichnet,**
8.1 dass das elektrische Arbeitsgerät (100) ausgebildet ist, um mit elektrischer Energie einer Spannungsquelle (200; 400) aus einer Mehrzahl verschiedener Spannungsquellen (200; 400) und/oder Spannungsquellentypen (200; 400) betrieben zu werden;
8.2 wobei die Geräteschnittstelle ausgebildet ist, um jede Spannungsquelle (200; 400) aus der Mehrzahl der verschiedenen Spannungsquellen (200; 400) und/oder Spannungsquellentypen (200; 400) zur Versorgung des elektrischen Arbeitsgeräts (100) mit elektrischer Energie unmittelbar an die Geräteschnittstelle zu koppeln und dabei die mindestens eine elektrische Verbindung herzustellen; und
8.3 dass die Betriebsgröße von der Steuerung (120) zusätzlich dahingehend ausgewertet (530) wird, welche Spannungsquelle (200; 400) aus der Mehrzahl der verschiedenen Spannungsquellen (200; 400) und/oder Spannungsquellentypen (200; 400) unmittelbar an der Geräteschnittstelle und/oder der spannungsquellenseitigen Verlängerungsschnittstelle gekoppelt ist.

9. Steuerung (120) für ein elektrisches Arbeitsgerät (100), wobei die Steuerung (120) ausgebildet ist, um unter Verwendung einer Spannungsquelle (200; 400) zur Versorgung des elektrischen Arbeitsgeräts (100) mit elektrischer Energie und einer Geräteschnittstelle die Verfahrensschritte eines Verfahrens (500) nach einem der vorhergehenden Ansprüche durchzuführen.

10. Elektrisches Arbeitsgerät (100) mit einer Steuerung (120) nach dem unmittelbar vorhergehenden Anspruch.

11. Verlängerungsvorrichtung (300) für ein elektrisches Arbeitsgerät (100) nach dem unmittelbar vorhergehenden Anspruch, wobei die Verlängerungsvorrichtung (300) ausgebildet ist, um einer Betriebsgröße einer Spannungsquelle (200; 400) eine für die Verlängerungsvorrichtung (300) kennzeichnende Veränderung aufzuprägen.

12. Verlängerungsvorrichtung (300) nach dem unmittelbar vorhergehenden Anspruch,
**gekennzeichnet durch,**
eine elektrische Komponente, die ausgebildet ist, um der Betriebsgröße der Spannungsquelle (200; 400) die für die Verlängerungsvorrichtung (300) kennzeichnende Veränderung aufzuprägen.

13. Verlängerungsvorrichtung (300) nach dem unmittelbar vorhergehenden Anspruch,
**dadurch gekennzeichnet,**
**dass** die elektrische Komponente ein Kondensator und/oder ein Spule ist oder umfasst.

14. System umfassend ein elektrisches Arbeitsgerät (100) nach Anspruch 10 und eine Verlängerungsvorrichtung (300) nach einem der Ansprüche 11 bis 13.
